# FASCICULE DE BREVET EUROPEEN

(11) **EP 0 374 056 B1**
(45) Date de publication et mention de la délivrance du brevet: **01.06.1994**
(21) Numéro de dépôt: 89420423.9
(22) Date de dépôt: 03.11.1989
(51) Int. Cl.: A43B 5/04

(54) **Chaussure de ski alpin du type à entrée arrière**
Alpinskischuh der Bauart mit rückwärtigem Einstieg
Alpine ski boot of the rear entrance type

(30) Priorité: 13.12.1988 FR 8816400; 13.09.1989 FR 8911991
(43) Date de publication de la demande: 20.06.1990
(73) Titulaire: SALOMON S.A., 74370 Pringy (FR)
(72) Inventeur: Paris, Jean, F-74320 Sevrier (FR); Begey, Jean-Marie, F-74380 Bonne (FR)
(74) Mandataire: Kopp, Norbert

(56) Documents cités:
- EP-A- 0 119 566
- AT-B- 296 820
- DE-U- 8 001 170
- FR-A- 2 473 856
- FR-A- 2 547 175

## Description

La présente invention concerne une chaussure de ski alpin du type à "entrée arrière", comportant un bas de coque rigide et une tige articulée sur ce bas de coque, autour d'un axe horizontal et transversal.

Dans les chaussures de ski alpin du type à entrée arrière et à tige articulée, l'axe d'ouverture, c'est-à-dire celui autour duquel bascule la tige, doit être situé relativement proche du sol, pour des raisons évidentes de cinématique, afin de faciliter au maximum l'entrée du pied dans la chaussure lors du chaussage. Comme la plupart du temps cet axe sert aussi d'axe de flexion de la tige, pendant la pratique du ski, la correspondance entre cet axe et l'articulation de la cheville du skieur n'est pas assurée. Pour tenter de résoudre ce problème on a prévu, dans certaines chaussures de ski alpin comportant une tige articulée en deux parties, c'est-à-dire constituée par une manchette avant et un capot arrière, deux axes d'articulation à savoir un pour la manchette avant, situé dans la zone des malléoles, et l'autre pour le capot arrière, situé dans la zone inférieure du talon. Une telle chaussure est décrite par exemple, dans le brevet EP-A-0 119 566. Avec une telle chaussure, pendant la pratique du ski, les deux axes travaillent simultanément et constituent des points d'articulation de la manchette avant et du capot arrière qui se déplacent alors de la même manière que les deux côtés d'un parallélogramme déformable. Or un tel déplacement se traduit par un mouvement de translation de la manchette avant et du capot arrière par rapport à la jambe d'où des frottements gênants sur le bas de jambe.

On connait également, par le document FR 2 473 856, une chaussure dont la tige présente un collier articulé sur des leviers montés pivotants sur la coque. Ces leviers sont immobilisables dans une position basse pour provoquer le blocage du collier autour de son articulation, et libérables en pivotement vers le haut pour permettre un certain débattement dudit collier autour de son articulation. A cet effet, l'articulation du collier est située en avant de la ligne talon-tendon d'Achille, et entre des moyens d'appui obtenus sur la coque en correspondance de butées dont est pourvu ledit collier, tandis que les leviers s'étendent au-delà de l'articulation du collier, dans la zone du cou-de-pied. Cette disposition permet donc d'amener le collier dans une position dite "de descente" contre les moyens d'appui par abaissement de son articulation, ou dans une position dite "de détente" par élévation de son articulation et éloignement des moyens d'appui. Par contre, du fait que le collier coopère avec les moyens d'appui, même en position de détente, où il jouit simplement d'une amplitude de pivotement limitée, son articulation sur les leviers qui constitue l'axe d'ouverture de la tige, ne peut pas être abaissée par rapport à la coque en vue d'améliorer la fonction de chaussage-déchaussage ; cette fonction s'effectue en fait de manière classique, c'est-à-dire par ouverture latérale du collier.

La présente invention vise à remédier aux inconvénients des chaussures de ski alpin connues à ce jour et notamment à ceux des chaussures à deux axes d'articulation de la tige grâce à une conception particulièrement simple et efficace de l'ensemble du dispositif assurant la liaison articulée entre la tige de la chaussure et le bas de coque.

A cet effet cette chaussure de ski alpin du type à entrée arrière, comportant un bas de coque et une tige au moins en une partie, articulée sur le bas de coque, est caractérisée en ce qu'entre la tige et le bas de coque est interposé un support lui-même articulé sur le bas de coque autour d'un axe d'articulation horizontal et transversal, la tige étant articulée sur le support autour d'un axe distinct du précédent et en ce que la chaussure comporte des moyens de verrouillage pour immobiliser le support et par conséquent l'axe d'articulation de la tige sur le support dans une première position haute pour la pratique du ski et pour libérer ce support, lors du déchaussage, afin de permettre un pivotement du support par rapport au bas de coque, autour de son axe, vers une seconde position basse entraînant un déplacement vers l'arrière, et éventuellement vers le bas, de l'axe d'articulation de la tige sur le support.

On décrira ci-après, à titre d'exemples non limitatifs, diverses formes d'exécution de la présente invention, en référence au dessin annexé sur lequel :
La figure 1 est une vue en élévation partielle d'une chaussure de ski alpin à tige articulée suivant l'invention, en position normale de pratique du ski.
La figure 2 est une vue en élévation de la chaussure de la figure 1, avec sa tige se trouvant en position fléchie vers l'avant.
La figure 3 est une vue en élévation partielle de la chaussure de ski de la figure 1 avec sa tige en position ouverte pour le chaussage et le déchaussage.
Les figures 4,5 et 6 sont des vues en élévation de diverses variantes d'exécution de la chaussure de ski alpin suivant l'invention.
Les figures 7 et 8 sont des vues en élévation d'une autre variante d'exécution d'une chaussure de ski alpin, respectivement en position de pratique du ski et de chaussage-déchaussage.
Les figures 9 et 10 sont des vues en élévation schématiques d'une autre variante d'exécution d'une chaussure de ski alpin suivant l'invention, respectivement en position de pratique du ski et de chaussage-déchaussage.
La figure 11 est une vue en élévation d'une autre variante d'exécution d'une chaussure de ski alpin suivant l'invention à capot arrière basculant, en position de chaussage-déchaussage.
La figure 12 est une vue en élévation d'une autre variante d'exécution d'une chaussure de ski alpin suivant l'invention, dont la tige est constituée en deux parties distinctes articulées entre elles à savoir une manchette avant et un capot arrière, en position normale de pratique du ski.
La figure 13 est une vue en élévation, avec arrachement partiel, à plus grande échelle, de la zone de liaison entre le capot arrière et le support de ce capot, et entre la manchette et le bas de coque de la chaussure de la figure 12.
La figure 14 est une vue en coupe, à plus grande échelle, faite suivant la ligne XIV-XIV de la figure 12.
La figure 15 est une vue en élévation de la chaussure de la figure 13 avec sa tige en position de flexion vers l'avant pendant la pratique du ski.
La figure 16 est une vue en élévation de la chaussure de ski alpin représentée sur la figure 13, avec son support basculé vers le bas et sa tige en position ouverte pour le chaussage et le déchaussage.
La figure 17 est une vue en élévation, avec arrachement partiel, à plus grande échelle, de la zone de liaison entre le capot arrière et le support de ce capot, et entre la manchette et le bas de coque de la chaussure représentée sur la figure 16.
La figure 18 est une vue en coupe, à plus grande échelle, faite suivant la ligne XVIII-XVIII de la figure 16.
La figure 19 est une vue en élévation d'une variante d'exécution de la chaussure de ski alpin de la figure 12, son support étant basculé vers le bas et sa tige étant en position ouverte pour le chaussage et le déchaussage.
La figure 20 est une vue en élévation, avec arrachement partiel, à plus grande échelle, de la zone de liaison entre le capot arrière et le support de ce capot, et entre la manchette et le bas de coque, dans le cas d'une variante de réalisation de la chaussure de la figure 12.
La figure 21 est une vue en coupe faite suivant la ligne XXI-XXI de la figure 20.
La figure 22 est une vue en coupe, à plus grande échelle, semblable à celle de la figure 14, dans le cas d'une variante de réalisation de la zone de liaison entre le capot arrière et son support.

La chaussure de ski alpin suivant l'invention qui est représentée sur les figures 1 à 3, comprend un bas de coque rigide 1 et une tige articulée 2 qui, dans cette forme d'exécution non limitative, est constituée en une seule piéce. Suivant l'invention la tige 2 est articulée, à sa partie inférieure, autour d'un axe horizontal et transversal 3, sur un support 4 qui est lui même articulé, à sa partie antérieure, sur le bas de coque 1, autour d'un axe horizontal et transversal 5 situé en avant de l'axe 3. En position de pratique du ski, ainsi qu'il est représenté sur les figures 1 et 2, l'axe d'articulation 3 de la tige 2 sur le support 4 est situé à une hauteur H, par rapport à la face inférieure de la semelle de la chaussure, qui est supérieure à la hauteur constante h de l'axe d'articulation 5 du support 4 sur le bas de coque 1 par rapport à cette même face inférieure de la semelle. Dans cette forme d'exécution le support 4 est constitué par un étrier entourant l'arrière du bas de coque 1 et plus particulièrement cet étrier 4 comprend une âme postérieure 4a qui est située juste au-dessus de la paroi postérieure 1a du bas de coque 1, en coiffant partiellement cette dernière, et deux branches latérales 4b qui s'étendent vers l'avant et qui sont inclinées de haut en bas et d'arrière en avant dans la position de pratique du ski représentée sur les figures 1 et 2. Chacune des branches latérales 4b de l'étrier 4 est reliée, dans sa partie extrême antérieure, au bas de coque 1, au moyen d'un téton matérialisant l'axe d'articulation transversal 5, les deux tétons 5 étant coaxiaux. Chaque branche latérale 4b est également liée à une partie inférieure latérale de la tige 2, par l'intermédiaire d'un téton matérialisant l'axe d'articulation 3 de la tige.

L'étrier 4 constituant le support de la tige 2 peut pivoter d'un certain angle autour de l'axe d'articulation 5, entre une position haute de pratique du ski représentée sur les figures 1 et 2 et une position basse de chaussage-déchaussage représentée sur la figure 3. Ce débattement angulaire est limité dans les deux sens par un dispositif de butée et ce dispositif peut comprendre, par exemple, un ergot 6 solidaire du bas de coque 1 et qui est engagé dans une lumière arquée 7 qui est ménagée dans la branche latérale 4b de l'étrier 4 en étant centrée sur l'axe d'articulation 5. Toutefois la disposition inverse pourrait aussi être adoptée c'est-à-dire en prévoyant l'ergot 6 sur la branche latérale 4b de l'étrier 4, cet ergot 6 s'engageant alors dans une gorge ou une rainure arquée ménagée dans la paroi latérale du bas de coque 1.

Un dispositif de verrouillage est prévu pour immobiliser l'étrier 4 dans sa position haute de pratique du ski. Ce dispositif de verrouillage peut comprendre, par exemple, un cliquet 8 articulé sur l'âme 4a de l'étrier 4, à l'extérieur de celle-ci, autour d'un axe horizontal et transversal 9, ce cliquet, en forme de L, comportant une branche inférieure 8a, qui traverse l'âme 4a de l'étrier 4 et qui peut venir se placer, en position haute de pratique du ski, juste au-dessus du bord supérieur de la paroi postérieure 1a du bas de coque 1, de manière à être en butée contre ce bord. De ce fait le cliquet 8 s'oppose normalement à tout mouvement de pivotement de l'étrier 4 vers le bas.

En position normale de pratique du ski la tige 2 présente une certaine inclinaison vers l'avant par rapport au plan horizontal, cette inclinaison correspondant à l'angle a représenté sur la figure 1. Cette inclinaison ou avancée de la tige 2 peut être ajustée à volonté au moyen d'un dispositif de réglage de l'avancée de la tige 2 interposé entre celle-ci et l'âme postérieure 4a de l'étrier 4. Ce dispositif peut être constitué, dans cette forme d'exécution non limitative, par une vis 11 qui est vissée dans un trou fileté prévu dans une patte 12 s'étendant vers l'arrière à partir de la paroi postérieure de la tige 2 et dont la tête est accessible à partir du haut. L'extrémité inférieure de la vis 11 est en appui sur un bec 4c en saillie vers l'extérieur, lequel est prévu à l'extrémité supérieure de l'âme 4a de l'étrier 4. Pendant la pratique du ski l'étrier 4 est maintenu verrouillé en position haute, au moyen du cliquet 8 en appui, par sa branche inférieure 8a, sur le bord supérieur de la paroi postérieure 1a du bas de coque 1. La tige 2 peut fléchir plus ou moins vers l'avant, pendant la pratique du ski, comme il est représenté sur la figure 2 où l'on voit que la tige 2 est inclinée vers l'avant d'un angle a1 supérieur à l'angle a correspondant à la position normale représentée sur la figure 1 et dans laquelle la tige 2 est en appui arrière sur l'étrier 4, par l'intermédiaire de la vis 11.

Lorsque le skieur veut déchausser, il lui suffit de déverrouiller l'étrier 4, en escamotant vers l'extérieur le cliquet 8, si bien que l'étrier 4 est alors libéré et qu'il peut pivoter vers le bas, dans sa position basse de chaussage-déchaussage représentée sur la figure 3. Ce mouvement de pivotement vers le bas est limité par l'ergot 6 venant en contact avec l'extrémité supérieure de la lumière arquée 7. Dans cette position basse de l'étrier 4, l'axe d'articulation 3 de la tige 2 sur l'étrier 4 se trouve être abaissé à une hauteur H1, par rapport à la face inférieure de la semelle de la chaussure, qui est très légèrement supérieure à la hauteur h de l'axe d'articulation 5 de l'étrier 4 par rapport à cette même face inférieure. Toutefois cette hauteur H1 pourrait aussi être égale ou légèrement inférieure à la hauteur fixe h. L'abaissement de l'axe d'articulation 3 de la tige 2 facilite alors le déchaussage et le rechaussage ultérieur puisque dans cette position la tige 2 s'étend presque verticalement c'est-à-dire que son axe forme avec l'horizontale un angle a2 voisin de 90°.

On peut voir sur la figure 3 qu'en position basse déverrouillée la branche horizontale inférieure 8a du cliquet 8 qui a été repoussée vers l'extérieur, est en appui contre la paroi postérieure 1a du bas de coque 1. Le cliquet 8 est sollicité par un ressort non représenté qui repousse constamment la branche 8a contre la paroi 1a du bas de coque 1 si bien que, lorsque le skieur fait pivoter de nouveau l'étrier 4 vers sa position haute de pratique du ski, autour de l'axe 5, le cliquet 8 s'engage automatiquement, par sa branche 8a, au-dessus du bord supérieur de la paroi postérieure 1a du bas de coque 1, en assurant ainsi automatiquement de nouveau le verrouillage de l'étrier 4 en position haute de pratique du ski.

Dans la variante d'exécution représentée sur la figure 4 l'étrier 4 porte un verrou 13 du type poussoir qui est sollicité élastiquement en direction de la paroi postérieure 1a du bas de coque 1 par un ressort non représenté, afin de pouvoir s'engager dans un creux formé dans cette paroi 1a. Le poussoir 13 peut être monté à coulissement dans l'âme postérieure 4a de l'étrier 4, comme il est représenté sur la figure 4, ou dans une branche latérale 4b de l'étrier 4. Par ailleurs un dispositif 10 de contrôle de la raideur de la tige 2 en flexion avant est monté entre la paroi postérieure de cette tige 2 et l'âme postérieure 4a de l'étrier 4.

La figure 5 illustre l'application de l'invention à une chaussure de ski alpin dont la tige 2 est constituée en deux parties et comporte une manchette avant 2a et un capot arrière 2b, ces deux parties étant articulées ensemble sur l'étrier 4 autour de l'axe commun 3.

Dans la variante d'exécution représentée sur la figure 6 la chaussure de ski alpin comporte un étrier 14 qui est conformé d'une manière différente puisqu'il n'entoure pas l'arrière du bas de coque 1 mais il s'étend au-dessus de la partie antérieure de celui-ci. Dans ce cas l'étrier 14 comprend une âme antérieure 14a, s'étendant au-dessus de la paroi antérieure et supérieure inclinée 1b du bas de coque 1, et de chaque côté du bas de coque 1, une branche latérale antérieure 14b et une branche latérale postérieure 14c, ces deux branches latérales 14b,14c formant un V d'angle obtus ouvert vers le haut et qui est articulé, à l'endroit de son sommet, sur le bas de coque 1, autour de l'axe 5. La tige 2 est articulée sur chaque branche latérale postérieure 14c de l'étrier 14, autour de l'axe 3, qui est, là encore, situé au-dessus et en arrière de l'axe d'articulation 5 de l'étrier 14 sur le bas de coque 1. Le verrouillage de l'étrier 14 en position de pratique du ski est réalisé au moyen d'un dispositif de verrouillage 15 qui coopère avec l'âme 14a de l'étrier 14 et qui est fixé sur la paroi supérieure inclinée 1b du bas de coque 1. Pendant la pratique du ski la branche postérieure 14c est maintenue, par le dispositif de verrouillage 15, en position haute, de même que l'axe d'articulation 3 de la tige 2 sur l'étrier 14, et cette branche postérieure 14c est abaissée, conjointement avec l'axe d'articulation 3, lorsque l'étrier 14 est déverrouillé, en position de chaussage-déchaussage.

Dans la variante d'exécution représentée sur les figures 7 et 8 la chaussure de ski comporte une tige 2 réalisée en deux parties, à savoir une manchette avant 2a et un capot arrière 2b et dans ce cas seul le capot arrière 2b est articulé sur l'étrier 4, autour de l'axe 3. La manchette avant 2a est, elle, articulée, à sa partie inférieure, directement sur le bas de coque 1, autour d'un axe fixe indépendant 16. En position de pratique du ski, comme il est représenté sur la figure 7, les deux axes 3,16 sont coaxiaux et sont situés au niveau de l'articulation de la cheville du skieur et il en résulte que la tige 2 de la chaussure pivote par rapport au bas de coque autour d'un axe unique 3,16. En position de chaussage-déchaussage, c'est-à-dire lorsque l'étrier 4 a pivoté dans sa position basse, la manchette avant 2a reste en position sur le bas de coque 1 lorsque le capot arrière 2b est abaissé vers l'arrière, ce qui facilite le chaussage et le déchaussage.

Les figures 9 et 10 représentent une variante d'exécution de la chaussure de ski alpin illustrée sur la figure 6 mais dans ce cas la tige 2 est là encore réalisée en deux parties à savoir une manchette avant 2a et un capot arrière 2b. La manchette avant 2a est articulée sur le bas de coque 1, autour de l'axe 16, alors que le capot arrière 2b est seul articulé sur l'étrier 14 et plus particulièrement sur sa branche latérale postérieure 14c, autour de l'axe 3. En position de pratique du ski, comme il est représenté sur la figure 9, les deux axes 3,16 sont coaxiaux alors qu'en position de chaussage-déchaussage (figure 10), l'axe 3 est abaissé par rapport à l'axe 16 qui, lui, est fixe et le capot arrière de 2b est basculé vers le bas et vers l'arrière.

La figure 11 illustre l'application de l'invention à une chaussure de ski dans laquelle la tige 2, réalisée en deux parties comprend une manchette avant 2a qui est solidaire du bas de coque 1, par l'intermédiaire d'une zone de flexion 17, et un capot arrière 2b qui peut seul basculer autour de l'axe 5. Dans ce cas le capot arrière 2b est seul articulé sur l'étrier 4 autour de l'axe 3.

Dans la variante d'exécution qui est représentée sur les figures 12 à 18, la chaussure comprend un bas de coque rigide 1 et une tige articulée 2 qui est réalisée en deux parties à savoir une manchette avant 2a et un capot arrière 2b. La manchette avant 2a est articulée, à sa partie inférieure, directement sur le bas de coque 1, autour d'un axe transversal fixe 16 situé sensiblement au niveau de la cheville du pied du skieur. Cet axe d'articulation 16 est matérialisé par un téton 20 traversant des trous percés dans le bas de coque 1 et la manchette avant 2a, ces trous ayant éventuellement des diamètres différents. Le téton 20 se termine, à ses deux extrémités, par des têtes 20a et 20b formant des rivets situés respectivement à l'intérieur de la paroi du bas de coque 1, contre cette paroi, et à l'extérieur de la manchette avant 2a, contre la face externe de celle-ci.

Le capot arrière 2b de la tige 2 est, lui, articulé, autour d'un axe horizontal et transversal 3, sur le support 4 qui est lui-même articulé sur le bas de coque 1, à sa partie antérieure et inférieure, autour d'un axe horizontal et transversal 5 situé plus bas que l'axe 3. Le support 4 a la forme d'un étrier entourant l'arrière du bas de coque 1 et qui comprend deux ailes latérales 4b s'étendant vers l'avant et inclinées de haut en bas et d'arrière en avant dans la position de pratique du ski. Ce support 4 porte un dispositif de verrouillage 13 qui permet de rendre l'étrier formant support 4 solidaire du bas de coque 1, pendant la pratique du ski. Ce dispositif de verrouillage 13 peut être placé en n'importe quel endroit approprié du support et il est monté de préférence à l'arrière comme il est représenté sur la figure 12.

Comme on peut mieux le voir sur les figures 13 et 14, l'articulation, autour de l'axe transversal 3, entre le capot arrière 2b et chacune des ailes 4b de l'étrier 4 formant support est réalisée au moyen d'un bossage cylindrique 21, à section droite circulaire, centré sur l'axe 3, et qui est engagé dans une ouverture circulaire 22, de même rayon. Dans la forme d'exécution représentée sur les figures 12 à 18 le bossage cylindrique 21 fait partie intégrante de l'aile 4b de l'étrier 4 formant support et il est en saillie vers l'extérieur de cette aile pour s'engager dans l'ouverture circulaire 22 qui est, elle, prévue dans une aile inférieure et antérieure du capot arrière 2b qui se trouve située à l'extérieur par rapport à l'étrier 4.

Le téton 20 qui matérialise l'axe d'articulation 16 de la manchette avant 2a sur le bas de coque 1, passe à travers une lumière 23 qui s'étend de part en part à travers la zone surépaissie où est formé le bossage circulaire 21 porté par l'aile 4b. Cette lumière 23 peut avoir n'importe quelle forme et notamment elle peut avoir une largeur sensiblement égale au diamètre du téton 20 et s'étendre suivant un arc de cercle 24 qui est centré sur l'axe d'articulation 5 de l'étrier formant support 4 sur le bas de coque 1 et qui passe par l'axe 3, comme on peut mieux le voir sur la figure 2. De ce fait le téton 20 engagé à travers la lumière 23 constitue une butée qui limite, en coopération avec les extrémités postérieure 23a et antérieure 23b de la lumière 23, l'amplitude du mouvement angulaire de basculement de l'étrier 4 formant support autour de l'axe 5.

En position de pratique du ski l'étrier 4 formant support est maintenu en position haute sur le bas de coque 1, au moyen du dispositif de verrouillage 13, comme il est représenté sur les figures 12 à 15. Dans cette position l'extrémité postérieure 23a de la lumière 23 est en butée contre le téton 20 et l'axe d'articulation 3 du capot arrière 2b sur l'étrier formant support 4 est confondu avec l'axe d'articulation 16 de la manchette avant 2a sur le bas de coque 1, comme il apparaît plus clairement sur les figures 2 et 3. De ce fait la tige 2 qui est serrée autour du bas de la jambe du skieur, peut pivoter dans son ensemble autour de l'axe d'articulation transversal commun 3,16 situé sensiblement au niveau de la cheville du skieur. La figure 15 représente une position de la tige 2 qui est davantage fléchie vers l'avant que la tige représentée sur la figure 12.

Lorsque le skieur veut déchausser, il débloque le dispositif de verrouillage 13 de manière à faire basculer vers le bas l'étrier formant support 4, autour de l'axe 5, pour l'amener dans la position représentée sur la figure 16. Au cours de ce mouvement de basculement de l'étrier 4 dans le sens des aiguilles d'une montre autour de l'axe inférieur 5, la lumière 23 glisse le long du téton 20 jusqu'à ce que l'extrémité antérieure 23b de cette lumière 23 vienne buter contre le téton 20, en limitant ainsi la course de basculement de l'étrier 4 vers le bas, comme il est représenté sur les figures 16,17 et 18, si bien que l'amplitude du débattement angulaire de l'étrier formant support 4 est fonction de la longueur de la lumière 23. Dans ce cas l'axe 3 du bossage circulaire 21, c'est-à-dire l'axe d'articulation du capot arrière 2b sur l'étrier formant support 4, se trouve décalé vers l'arrière par rapport à l'axe d'articulation 16 de la manchette avant 2a sur le bas de coque 1, comme on peut mieux le voir sur les figures 17 et 18. Le décalage vers l'arrière du capot arrière 2b qui en résulte facilite ainsi l'opération de chaussage et de déchaussage.

Dans la variante d'exécution représentée sur les figures 19,20 et 21 la lumière 23 est représentée comme débouchant dans le bord antérieur de l'aile latérale 4b de l'étrier 4 formant support et dans celui du capot postérieur 2b. Ceci permet d'obtenir une plus grande amplitude de débattement angulaire de l'étrier formant support 4 vers le bas puisque le téton 20 peut alors sortir totalement de la lumière 23.

La figure 22 illustre une variante d'exécution dans laquelle le bossage circulaire 21 matérialisant l'axe d'articulation 3 du capot arrière 2b sur l'étrier formant support 4, est prévu sur la face interne de l'aile latérale du capot arrière 2b et s'étend vers l'intérieur pour s'engager étroitement dans une ouverture circulaire 22 de même rayon prévue dans l'aile latérale 4b de l'étrier 4.

## Revendications

1. Chaussure de ski alpin du type à entrée arrière, comportant un bas de coque (1) et une tige (2), au moins en une partie, pivotante par rapport au bas de coque (1), par l'intermédiaire d'un support (4,15) articulé (5), et immobilisable sur ce dernier en position de pratique du ski à l'aide de moyens de verrouillage (8,13,16), caractérisée en ce que la tige (2) est articulée sur le support (4,15) autour d'un axe (3), situé, en position de pratique du ski, en arrière et au-dessus de l'axe d'articulation (5) de ce dernier, et en ce que les moyens de verrouillage (8,13,16) sont destinés à immobiliser le support (4,15) dans une première position haute correspondant à celle de la pratique du ski et à libérer ce support, lors du déchaussage, vers une seconde position basse entraînant un déplacement vers l'arrière et vers le bas de l'axe d'articulation (3) de la tige (2).

2. Chaussure de ski alpin suivant la revendication 1 caractérisée en ce que le support (4) est constitué par un étrier entourant l'arrière du bas de coque (1), cet étrier (4) comprenant une âme postérieure (4a) qui est située juste au-dessus de la paroi postérieure (1a) du bas de coque (1), en coiffant partiellement cette dernière, et deux branches latérales (4b) qui portent l'axe (3) d'articulation de la tige, et qui s'étendent vers l'avant jusqu'à l'axe d'articulation (5) dudit étrier (4).

3. Chaussure de ski alpin suivant la revendication 2 caractérisée en ce que chacune des branches latérales (4b) de l'étrier (4) est reliée, dans sa partie extrême antérieure, au bas de coque (1), au moyen d'un téton matérialisant l'axe d'articulation transversal (5), les deux tétons (5) étant coaxiaux.

4. Chaussure de ski alpin suivant la revendication 3 caractérisée en ce que le dispositif de verrouillage comprend un cliquet (8) articulé sur l'âme (4a) de l'étrier (4), à l'extérieur de celle-ci, autour d'un axe horizontal et transversal (9), ce cliquet, en forme de L, comportant une branche inférieure (8a), qui traverse l'âme (4a) de l'étrier (4) et qui vient se placer, en position haute de ce dernier, juste au-dessus du bord supérieur de la paroi postérieure (1a) du bas de coque (1), en butée contre ce bord.

5. Chaussure de ski alpin suivant la revendication 3 caractérisée en ce que l'étrier (4) porte un verrou (13) du type poussoir qui est sollicité élastiquement en direction de la paroi (1a) du bas de coque (1) par un ressort, afin de pouvoir s'engager, lorsque l'étrier (4) est en position de pratique du ski, dans un creux formé dans cette paroi (1a), ce poussoir (13) étant monté à coulissement dans l'âme postérieure (4a) de l'étrier (4) ou dans une branche latérale (4b) de l'étrier (4).

6. Chaussure de ski alpin suivant l'une quelconque des revendications 2 à 5 caractérisée en ce qu'elle compote un dispositif de réglage de l'avancée de la tige (2) interposé entre celle-ci et l'âme postérieure (4a) de l'étrier (4).

7. Chaussure de ski alpin suivant la revendication 6 caractérisée en ce que le dispositif de réglage de l'avancée de la tige comprend une vis (11) qui est vissée dans un trou fileté prévu dans une patte (12) s'étendant vers l'arrière à partir de la paroi postérieure de la tige (2) et dont la tête est accessible à partir du haut, l'extrémité inférieure de la vis (11) étant en appui sur un bec (4c) en saillie vers l'extérieur, lequel est prévu à l'extrémité supérieure de l'âme (4a) de l'étrier (4).

8. Chaussure de ski alpin suivant la revendication 1 caractérisée en ce que le support est constitué par un étrier (14) qui comprend une âme antérieure (14a), s'étendant au-dessus de la paroi antérieure et supérieure inclinée (1b) du bas de coque (1), et, de chaque côté du bas de coque (1), une branche latérale antérieure (14b) et une branche latérale postérieure (14c), ces deux branches latérales (14b,14c) formant un V d'angle obtus ouvert vers le haut et qui est articulé, à l'endroit de son sommet, sur le bas de coque (1), autour de l'axe (5), la tige (2) étant articulée sur chaque branche latérale postérieure (14c) de l'étrier (14), autour de l'axe (3).

9. Chaussure de ski alpin suivant la revendication 8 caractérisée en ce qu'elle comprend un dispositif de verrouillage (15) qui coopère avec l'âme (14a) de l'étrier (14) et qui est fixé sur la paroi supérieure inclinée (1b) du bas de coque (1).

10. Chaussure de ski alpin selon l'une quelconque des revendications précédentes caractérisée en ce que la tige (2) est réalisée en deux parties, à savoir une manchette (2a) et un capot arrière (2b), ce dernier étant seul articulé sur le support (4,15) autour de l'axe (3).

11. Chaussure de ski alpin selon la revendication 10 caractérisée en ce que la manchette (2a) est articulée, à sa partie inférieure, directement sur le bas de coque (1), autour d'un axe fixe indépendant (16), vis-à-vis duquel l'axe d'articulation (3) est coaxial en position de pratique du ski au niveau de l'articulation de la cheville du skieur.

12. Chaussure de ski alpin suivant l'une quelconque des revendications 10 ou 11, caractérisée en ce que l'articulation, autour de l'axe transversal (3), entre le capot arrière (2b) et le support (4), est constituée par un bossage cylindrique (21), à section droite circulaire et centré sur ledit axe (3), faisant partie intégrante du support (4) (ou du capot arrière (2b)) et qui est engagé dans une ouverture circulaire (22), de même rayon, prévue dans le capot arrière (2b) (ou le support (4)), le bossage cylindrique circulaire (21) est percé de part en part d'une lumière (23), et l'axe d'articulation (16) de la manchette avant (2a) sur le bas de coque (1) est matérialisé par un téton (20) qui s'étend en travers de la lumière (23) du bossage (21) et qui constitue une butée, en coopération avec le bord de cette lumière (23).

13. Chaussure de ski suivant la revendication 12 caractérisée en ce que la lumière (23) percée dans le bossage (21) est fermée à ses deux extrémités postérieure (23a) et antérieure (23b).

14. Chaussure de ski suivant la revendication 13 caractérisée en ce que la lumière (23) percée dans le bossage (21) débouche dans le bord antérieur de l'aile latérale (4b) du support (4) et dans le bord antérieur du capot postérieur (2b).

15. Chaussure de ski suivant l'une quelconque des revendications 12 à 14, caractérisée en ce que la lumière (23) s'étend suivant un arc de cercle (24) qui passe par l'axe (3) et qui est centré sur l'axe d'articulation (5) du support (4) sur le bas de coque (1), cette lumière présentant une largeur sensiblement égale au diamètre du téton (20) matérialisant l'axe d'articulation (16).

16. Chaussure de ski suivant la revendication 10 caractérisée en ce que la manchette avant (2a) est solidaire du bas de coque (1) par l'intermédiaire d'une zone de flexion (17), et le capot arrière (2b) est seul articulé sur le support (4) autour de l'axe (3).

17. Chaussure de ski alpin suivant l'une quelconque des revendications précédentes caractérisée en ce qu'elle comprend des moyens (6,7) pour limiter le débattement angulaire du support (4,15) dans les deux sens, ces moyens comprenant un ergot (6) solidaire du bas de coque (1) et qui est engagé dans une lumière arquée (7) qui est ménagée dans une branche latérale (4b) du support (4) en étant centrée sur l'axe d'articulation (5) du support sur le bas de coque (1).

## Claims

1. Alpine ski boot of the type entered at the back, including a shell bottom (1) and an upper shank (2), which pivots in at least one portion relative to the shell bottom (1) by way of a pivotably connected (5) support (4, 15), and which is immobilizable on the support in the position of active skiing with the aid of locking means (8, 13, 16), characterized in that the upper shank (2) is pivotably connected to the support (4, 15) about a shaft (3), located in the active skiing position, to the rear and above the pivotable connection shaft (5) thereof, and that the locking means (8, 13, 16) are intended to immobilize the support (4, 15) in a first upper position corresponding to the active skiing position, and releasing the support, when the ski boot is removed, toward a second lower position bringing about a displacement rearward and downward of the pivotable connection shaft (3) of the upper shank (2).

2. The alpine ski boot of claim 1, characterized in that the support (4) is constituted by a stirrup surrounding the rear of the shell bottom (1), this stirrup (4) including a posterior core (4a), which is located just above the posterior wall (1a) of the shell bottom (1), by partially surmounting the latter wall, and two lateral arms (4b) that support the pivotable connection shaft (3) of the upper shank, and which extend frontward as far as the pivotable connection shaft (5) of said stirrup (4).

3. The alpine ski boot of claim 2, characterized in that each of the latter arms (4b) of the stirrup (4) is connected, in its anterior end portion, to the shell bottom, by means of a dog point physically embodying the transverse pivotable connection shaft (5), the two dog points (5) being coaxial.

4. The alpine ski boot of claim 3, characterized in that the locking device includes a rachet (8) pivotably connected to the core (4a) of the stirrup (4), outside it, about a horizontal and transverse shaft (9), this rachet, which is L-shaped, including a lower arm (8a) which traverses the core (4a) of the stirrup (4) and which comes to be placed, in the upper position of the stirrup, just above the upper edge of the posterior wall (1a) of the shell bottom (1), abutting against this edge.

5. The alpine ski boot of claim 3, characterized in that the stirrup (4) has a lock (13) of the pushbutton type, which is elastically urged in the direction of the wail (1a) of the shell bottom 91) by a spring, in order to be capable, when the stirrup (4) is in the active skiing position, of engaging a hollow formed in this wall (1a), this pushbutton (13) being mounted for sliding in the posterior core (4a) of the stirrup (4) or in a lateral arm (4b) of the stirrup (4).

6. The alpine ski boot of one of claims 2-5, characterized in that it includes a device for adjusting the forward motion of the upper shank (2) interposed between the upper shank and the posterior core (4a) of the stirrup (4).

7. The alpine ski boot of claim 6, characterized in that the device for adjusting the forward motion of the upper shank includes a screw (11) which is screwed into a threaded hole provided in a tab (12) extending rearward from the posterior wall of the upper shank (2), and whose head is accessible from above, the lower end of the screw (11) resting on a protuberance (4c) that protrudes to the outside, and that is provided on the upper end of the core (4a) of the stirrup (4).

8. The alpine ski boot of claim 1, characterized in that the support is constituted by a stirrup (14), which includes an anterior core (14a), extending above the anterior and superior inclined wall (1b) of the shell bottom (1), and, on each side of the shell bottom (1), one anterior lateral arm (14b) and one posterior lateral arm (14c), these two lateral arms (14b, 14c) forming a V that makes an obtuse angle open toward the top and which is pivotably connected, in the region of its apex, to the shell bottom (1) about the shaft (5), the upper shank (2) being pivotably connected to each posterior lateral arm (14c) of the stirrup (14), about the shaft (3).

9. The alpine ski boot of claim 8, characterized in that it includes a locking device (15) that cooperates with the core (14a) of the stirrup (14) and that us fixed to the inclined upper wall (1b) of the shell bottom (1).

10. The alpine ski boot of one of the foregoing claim, characterized in that the upper shank (2) is made in two parts, that is, a cuff (2a) and a rear cap (2b), the latter part alone being pivotably connected to the support (4, 15) about the shaft (3).

11. The alpine ski boot of claim 10, characterized in that the cuff (2a) is pivotably connected in its lower portion directly to the shell bottom (1), about a fixed independent shaft (16), with respect to which the pivotable connection shaft (3) is coaxial in the active skiing position at the level of the ankle joint of the skier.

12. The alpine ski boot of one of claims 10 or 11, characterized in that the pivotable connection about the transverse shaft (3) between the rear cap (2b) and the support (4) is constituted by a cylindrical boss (21), which is circular in cross section and is centered on said shaft (3), forming an integral part of the support (4) (or of the rear cap (2b)) and which engages a circular opening (22) of the same radius provided in the rear cap (2b) (or the support (4)), the circular cylindrical boss (21) is pierced all the way through by a slot (23), and the shaft (16) for pivotable connection of the front cuff (2a) to the shell bottom (1) is embodied by a dog point (20) that extends through the slot (23) of the boss (21) and that constitutes a stop, in cooperation with the edge of this slot (23).

13. The alpine ski boot of claim 12, characterized in that the slot (23) pierced in the boss (21) is closed on its two ends, that is, the posterior end (23a) and the anterior end (23b).

14. The alpine ski boot of claim 13, characterized in that the slot (23) pierced in the boss (21) opens into the anterior edge of the lateral arm (4b) of the support (4) and into the anterior edge of the posterior cap (2b).

15. The alpine ski boot of one of claims 12-14, characterized in that the slot (23) extends along a circular arc (24) that passes through the shaft (3) and is centered on the shaft (5) for pivotable connection of the support (4) to the shell bottom (1), this slot having a width substantially equal to the diameter of the dog point (20) embodying the pivotable connection shaft (16).

16. The alpine ski boot of claim 10, characterized in that the front cuff (2a) is solid with the shell bottom (1) by a flexing zone (17), and the rear cap (2b) alone is pivotably connected to the support (4) about the shaft (3).

17. The alpine ski boot of one of the foregoing claims, characterized in that it includes means (6, 7) for limiting the angular clearance of the support (4, 15) in both directions, these means including a pin (6) solid with the shell bottom (1) and engaging a curved slot (7) that is provided in a lateral arm (4b) of the support (4), being centered on the shaft (5) for pivotable connection of the support to the shell bottom (1).

## Patentansprüche

1. Alpinskischuh vom Typ mit hinterem Einstieg der ein Schalenunterteil (1) und einen Schaft (2) aus zumindest einem Teil aufweist, der schwenkbar bezüglich dem Schalenunterteil (1) mittels eines angelenkten (5) Trägers (4, 15) ist, und der auf diesem letzteren in Skifahrposition mit Hilfe von Verriegelungseinrichtungen (8, 13, 16) immobilisierbar ist,
**dadurch gekennzeichnet,**
daß der Schaft (2) auf dem Träger (4, 15) um eine Achse (3) angelenkt ist, die in Skifahrposition hinter und über der Gelenkachse (5) des letzten angeordnet ist, und dadurch, daß die Verriegelungseinrichtungen (8, 13, 16) dazu bestimmt sind, den Träger (4, 15) in einer ersten oberen Position zu immobilisieren, die der des Skifahrens entspricht, und diesen Träger beim Schuhausziehen in eine zweite untere Position freizugehen, was eine Verschiebung nach hinten und nach unten der Gelenkachse (3) des Schaftes (2) mit sich zieht.

2. Alpinskischuh gemäß Anspruch 1, dadurch gekennzeichnet, daß der Träger (4) aus einem Bügel gebildet ist, der das Hinterteil des Schalenunterteiles (1) umgibt, wobei dieser Bügel (4) einen hinteren Steg (4a) aufweist, der gerade über der hinteren Wand (1a) des Schalenunterteiles (1) gebildet ist und diesen letzteren teilweise überdeckt und zwei seitliche Schenkel (4b), die die Gelenkachse (3) des Schaftes tragen und die sich nach vorne bis zu der Gelenkachse (5) des Bügels (4) erstrecken.

3. Alpinskischuh gemäß Anspruch 2, dadurch gekennzeichnet, daß jeder der seitlichen Schenke (4b) des Bügels (4) in seinem äußersten vorderen Teil mit dem Schalenunterteil (1) mittels eines Ansatzes verbunden ist, der die transversale Gelenkachse (5) verkörpert, wobei die beiden Ansätze (5) koaxial sind.

4. Alpinskischuh gemäß Anspruch 3, dadurch gekennzeichnet, daß die Verriegelungvorrichtung eine Sperrklinke (8) aufweist, die auf dem Steg (4a) des Bügels (4) angelenkt ist, an dessen Äußerem, um eine horizontale und transversale Achse (9), die Sperrklinke in Form eines L einen unteren Schenkel (8a) aufweist, der durch den Steg (4a) des Bügels (4) hindurchgeht und in der oberen Position des letzteren sich gerade über dem oberen Rand der hinteren Wand (1a) des Schalenunterteiles (1) im Anschlag gegen diesen Rand befindet.

5. Alpinskischuh gemäß Anspruch 3, dadurch gekennzeichnet, daß der Bügel (4) einen Bolzen (13) vom Druckeinrichtungstyp trägt, der elastisch in Richtung der Wand (1a) des Schalenunterteiles (1) durch eine Feder belastet ist, um, wenn der Bügel (4) in Skifahrposition ist, in eine Ausnehmung eingreifen zu können, die in dieser Wand (1a) gebildet ist, wobei diese Druckeinrichtung (13) gleitend in dem hinteren Steg (4a) des Bügels (4) oder in einem seitlichen Schenkel (4b) des Bügels (4) montiert ist.

6. Alpinskischuh gemäß einem der Ansprüche 2 bis 5, dadurch gekennzeichnet, daß er eine Regulierungsvorrichtung der Bewegung nach vorne des Schaftes (2) aufweist, die zwischen diesem und dem hinteren Steg (4a) des Bügels (4) eingesetzt ist.

7. Alpinskischuh gemäß Anspruch 6, dadurch gekennzeichnet, daß die Regulierungsvorrichtung der Bewegung nach vorne des Schaftes eine Schraube (11) aufweist, die in ein mit einem Gewinde versehenen Loch eingeschraubt ist, das in einer Klaue (12) vorgesehen ist, die sich nach hinten von der hinteren Wand des Schaftes (2) erstreckt, und deren Kopf von oben erreichbar ist, wobei das untere Ende der Schraube (11) sich auf eine Nase (4c) stützt, die nach außen hervorsteht, und die am oberen Ende des Steges (4a) des Bügels (4) vorgesehen ist.

8. Alpinskischuh gemäß Anspruch 1, dadurch gekennzeichnet, daß der Träger aus einem Bügel (14) gebildet ist, der einen vorderen Steg (14a) aufweist, der sich über die vordere und obere geneigte Wand (1b) des Schalenunterteils (1) erstreckt, und auf jeder Seite des Schalenunterteiles (1) einen seitlichen vorderen Schenkel (14b) und einen seitlichen hinteren Schenkel (14c), wobei diese beiden seitlichen Schenkel (14b, 14c) ein V mit einem nach oben offenen stumpfen Winkel bilden, und der an seinem Scheitel auf dem Schalenunterteil (1) um eine Achse (5) angelenkt ist, wobei der Schaft (2) auf jedem seitlichen hinteren Schenkel (14c) des Bügels (14) um eine Achse (3) angelenkt ist.

9. Alpinskischuh gemäß Anspruch 8, dadurch gekennzeichnet, daß er eine Verriegelungsvorrichtung (15) aufweist, die mit dem Steg (14a) des Bügels (14) zusammenwirkt, und die auf der oberen geneigten Wand (1b) des Schalenunterteiles (1) befestigt ist.

10. Alpinskischuh gemäß irgendeinem der vorhergehenden Ansprüche, dadurch gekennzeichnet, daß der Schaft (2) aus zwei Teilen realisiert ist, d.h. einer Manschelte (2a) und einer hinteren Haube (2b), wobei die letztere alleine auf dem Träger (4, 15) um eine Achse (3) angelenkt ist.

11. Alpinskischuh gemäß Anspruch 10, dadurch gekennzeichnet, daß die Manschette (2a) an ihrem unteren Teil direkt auf dem Schaldenunterteil (1) uni eine feste unabhängige Achse (16) angelenkt ist, gegenüber der die Gelenkachse (3) koaxial in der Skifahrposition auf der Ebene der Drehung des Knöchels des Skifahrers ist.

12. Alpinskischuh gemäß irgendeinem der Ansprüche 10 oder 11, dadurch gekennzeichnet, daß die Drehung um die transversale Achse (3) zwischen der hinteren Haube (2b) und dem Träger (4) durch einen zylindrischen Buckel (21) mit kreisförmigem Querschnitt gebildet ist, der auf dieser Achse (3) zentriert ist, der ein integraler Teil des Trägers (4) (oder der hinteren Haube (2b)) ist, und der in die kreisförmige Öffnung (22) von gleichem Radius eingreift, die in der hinteren Haube (2b) (oder dem Träger (4)) vorgesehen ist, wobei der zylindrische kreisförmige Buckel (21) völlig von einem Langloch (23) durchbohrt ist, und die Gelenkachse (16) der vorderen Manschette (2a) auf dem Schalenunterteil (1) durch einen Ansatz (20) verkörpert ist, der sich durch das Langloch (23) des Buckels (21) erstreckt, und der einen Anschlag bildet, in Zusammenwirkung mit dem Rand dieses Langloches (23).

13. Skischuh gemäß Anspruch 12, dadurch gekennzeichnet, daß das Langloch (23), das in dem Buckel (21) gebohrt ist, an seinen beiden Enden, dem hinteren (23a) und dem vorderen (23b), geschlossen ist.

14. Skischuh gemäß Anspruch 13, dadurch gekennzeichnet, daß das Langloch (23) das in dem Buckel (21) gebohrt ist, in den vorderen Rand des seitlichen Flügels (4b) des Trägers (4) und in den vorderen Rand der hinteren Haube (2b) mündet.

15. Skischuh gemäß irgendeinem der Ansprüche 12 bis 14, dadurch gekennzeichnet, daß das Langloch (23) sich gemäß einem Kreisbogen (24) erstreckt, der durch die Achse (3) verläuft, und der auf der Gelenkachse (5) des Trägers (4) auf dem Schalenunterteil (1) zentriert ist, wobei dieses Langloch eine Breite aufweist, die im wesentlichen gleich dem Durchmesser des Ansatzes (20) ist, der die Gelenkachse (16) verkörpert.

16. Skischuh gemäß Anspruch 10, dadurch gekennzeichnet, daß die vordere Manschette (2a) fest mit dem Schalenunterteil (1) mittels einem Biegehereich (17) verbunden ist, und daß die hintere Haube (2b) alleine auf dem Träger (4) um die Achse (3) angelenkt ist.

17. Alpinskischuh gemäß irgendeinem der vorhergehenden Ansprüche, dadurch gekennzeichnet, daß er Einrichtungen (6, 7) aufweist, um den winkelförmigen Ausschlag des Trägers (4, 15) in den beiden Richtungen zu begrenzen, wobei diese Einrichtungen einen Vorsprung (6) aufweisen, der fest mit dem Schalenunterteil (1) verbunden ist, und der in ein bogenförmiges Langloch (7) eingreift, das in einem seitlichen Schenke (4b) des Trägers (4) ausgespart ist, und auf der Gelenkachse (5) des Trägers auf dem Schalenunterteil (1) zentriert ist.
